# EUROPÄISCHE PATENTSCHRIFT

(11) **EP 2 497 855 B1**
(45) Veröffentlichungstag und Bekanntmachung des Hinweises auf die Patenterteilung: **24.08.2016**
(21) Anmeldenummer: 11401040.8
(22) Anmeldetag: 08.03.2011
(51) Int. Cl.: D06F 39/02

(54) **Waschmaschine mit einem als Schub ausgebildeten Einspülkasten, sowie Verfahren zur Reinigung eines Einschubfachs**
Washing machine with a flushing box designed as a drawer, and method for cleaning a push-in drawer
Lave-linge doté d'un caisson d'introduction formé comme un tiroir et procédé de nettoyage d'un compartiment d'introduction

(43) Veröffentlichungstag der Anmeldung: 12.09.2012
(73) Patentinhaber: Miele & Cie. KG, 33332 Gütersloh (DE)
(72) Erfinder: Beckord, Christian, 33378, Rheda-Wiedenbrück (DE); Klapper, Diana, 33729, Bielefeld (DE); Last, Mario, 33739, Bielefeld (DE); Sieding, Dirk, 44534, Lünen (DE)

(56) Entgegenhaltungen:
- EP-A1- 2 281 938
- EP-A2- 2 025 798
- WO-A1-2008/080638

## Beschreibung

Waschmaschine mit einem als Schub ausgebildeten Einspülkasten, sowie Verfahren zur Reinigung eines Einschubfachs

Die Erfindung betrifft eine Waschmaschine mit einem in einem Gehäuse angeordneten Laugenbehälter, in dem eine Trommel drehbar gelagert ist, sowie einem als Schub ausgebildeten Spülkasten mit Kammern zur Vorhaltung eines pulverförmigen und eines flüssigen Waschmittels, welche von eingeleiteter Waschflüssigkeit aus den jeweiligen Kammern in den Laugenbehälter einspülbar sind, wobei der Schub in einem Einschubfach hinter der Frontwand des Gehäuses angeordnet ist.

So ist aus dem Stand der Technik gemäß der EP 2 025 798 A2 eine Einspülvorrichtung für eine Waschmaschine bekannt, die über wenigstens eine Kammer verfügt. Dabei ist die Kammer geeignet und eingerichtet Waschmittel aufzunehmen. Ferner ist vorgesehen, dass das Waschmittel mit Waschflüssigkeit aus der Kammer ausgespült werden kann. Bei bekannten Einspülvorrichtungen sind dabei Mittel zur Verteilung der Flüssigkeit vorgesehen, mit welchen über mehrere Stellen verteilt die Flüssigkeit in die jeweilige Kammer eingespült werden kann, um Waschmittel aus der Kammer auszuspülen. Ein derartiger Verteiler weist zum Einspülen der Flüssigkeit in die Kammer eine oder mehrere Düsen auf. Dabei kann im Einschubbereich des Waschmittelspülkastens dieser durch zurückbleibendes Waschmittel oder Weichspülerreste verschmutzt werden. Unter dem Einspülkasten bleiben nach dem Ausspülen von Zeit zu Zeit Waschmittelreste zurück und es können sich nach längerer Zeit Schimmel oder ein Biofilm bilden. Infolge dessen können sich Bakterien ansiedeln oder sich ein Biofilm bilden, der die Verkeimung des Bereichs fördert. Bislang konnte dieser Bereich nur dadurch gereinigt werden, indem der Waschmittelspülkasten vom Bediener entnommen und der Einschubbereich manuell, z. B. mit einer Flaschenbürste, gereinigt wurde.

Die EP 2 281 938 A1 offenbart eine Waschmaschine mit einem als Schub ausgebildeten Einspülkasten zur Vorhaltung von Waschmittel. Der Schub umfasst Kammerelemente und eine von den Kammerelementen trennbare Griffleiste, die im eingeschobenen Zustand des Schubs die Schachtöffnung verschließen kann. Die WO 2008/080638 A1 offenbart für sich allein einen als Schub ausgebildeten Einspülkasten mit Kammerelementen und einer abnehmbaren Griffleiste.

Ebenso ist aus der DE 103 28 071 A1 ein Verfahren zur Reinigung von Wasser führenden Haushaltsreinigungsgeräten bekannt, wobei bei der beschriebenen Ausführungsform ein Verfahren zur Steuerung eines programmgesteuerten Wasser führenden Haushaltsreinigungsgerätes vorgesehen ist, welches über eine Programmsteuereinrichtung verfügt, die während des ordnungsgemäßen Betriebes mit Wasser in Berührung kommenden Bauteile reinigt. Diese so genannte Selbstreinigung wird durch die Programmsteuereinrichtung gesteuert, die den Wasserzulauf und den Wasserablauf, den Wasserstand, die Antriebsdrehzahl und/oder die Dauer der Antriebsansteuerung innerhalb mindestens eines Programmstückes sowie die Dauer mindestens eines Programmabschnittes so steuert, dass alle zu reinigenden Bauteile mit Wasser bzw. Reinigungslösung benetzt werden. Diese Selbstreinigung soll insbesondere bei einer Erstinbetriebnahme des Haushaltsgerätes durchgeführt werden.

Der Erfindung stellt sich jedoch die Aufgabe, eine Waschmaschine mit einem als Schub ausgebildeten Spülkasten mit Kammern zur Vorhaltung eines pulverförmigen und eines flüssigen Waschmittels derart weiter zu bilden, welcher insbesondere im Bereich des untergebrachten Schubes eine effektive Reinigung bereitstellt.

Erfindungsgemäß wird diese Aufgabe durch eine Waschmaschine mit den Merkmalen des Patentanspruchs 1 und durch ein Verfahren mit den Merkmalen des Anspruchs 13 gelöst. Vorteilhafte Ausgestaltungen und Weiterbildungen der Erfindung ergeben sich aus den jeweils nachfolgenden abhängigen Ansprüchen.

Auf Grund der erfindungsgemäßen Lösung wird für den Bediener die Möglichkeit bereit gestellt durch einfache Handgriffe eine Selbstreinigung des Einschubfaches vorzunehmen. Hierzu bedarf es für den Bediener lediglich die Kammerelemente für die Waschflüssigkeit von der Griffleiste zu demontieren und diese wieder an dem Gerät zu befestigen. Bei Anwahl des Gerätereinigungs- und/oder eines normalen Waschprogramms mit Wasserzulauf über den Waschmitteleinspülkasten spritzt das einlaufende Wasser nun nicht in die Kammerelemente sondern direkt auf die im Einschubfach vorhandenen Waschmittelreste oder den Biofilm im Einschubfach. Das Gerät übernimmt die Reinigung des Schubfaches, ohne dass der Bediener selber diesen Bereich mechanisch mit einer Bürste reinigen muss. Ist der Spülkasten von der Griffleiste getrennt, so dass die Griffleiste weiterhin am Waschautomaten zu montieren ist, kann der Bereich unter dem Spülkasten ausgespült werden, ohne dass Wasser über die Vorderwand aus dem Gerät läuft. Das sonst in den Spülkasten eingespülte Wasser wird dann über den eingesetzten Kastenbereich direkt auf die zurückgebliebenen Waschmittelreste, den Biofilm, die Pilze etc. treffen und diese in den Waschautomaten spülen und abtragen. Auf Grund des Personenschutzes darf hierbei der Bediener keinen Zugriff in den Bereich des Einschubfachs der Waschmaschine haben. Des Weiteren besteht nach einer bevorzugten Ausführung die Möglichkeit, dass ein Kammerelement des Spülkastens an der Griffleiste verbleiben kann, wobei durch den Einsatz eines aggressiven Reinigungsmittels z. B. Chlor das Kammerelement und die Innenwände des Einschubfachs intensiv gereinigt werden können.

Gemäß der Erfindung besteht der aus einem Schub gebildete Spülkasten aus Kammerelementen und einer von den Kammerelementen trennbaren, als Verschluss für das Einschubfach an der Gehäusefront wirkenden Griffleiste. Aufgrund der Trennbarkeit des Kammelementes von der Griffleiste kann somit die Griffleiste als separates Teil an die Öffnung des Einschubfaches an der Frontwand des Gehäuses angesetzt werden. Dadurch wird ein geschlossener Spülraum für die selbsttätige Reinigung des Einschubfaches mit Waschflüssigkeit geschaffen.

Für die isolierte Anbringung der Griffleiste wird vorgesehen, dass die separat eingesetzte Griffleiste für die Reinigung mit Waschflüssigkeit programmgesteuert verriegelt ist. Ein ungewolltes Öffnen des Einschubfachs wird dadurch unterbunden. Dabei sind mindestens drei verbundene Kammerelemente an der Rückseite der Griffleiste angeordnet. Zur Festlegung der Kammerelemente an einer der Kammerwände sind Hülsenelemente angeformt, die mit an der Rückseite der Griffleiste angeformten Hakenelementen zusammenwirken. Dabei sind an der Kammerwand wenigstens zwei übereinander angeordnete Reihen von Ösen angeformt. Die oberen Ösen wirken dabei mit an der Rückseite der Griffleiste angeformten Rastnasen zusammen, wobei die unteren Ösen mit angeformten Haken zusammenwirken.

Nach einer vorteilhaften Ausgestaltung der Erfindung ist die obere Reihe der Ösen mit einer Zentrieröse ausgestattet. Diese weist in der vorderen Wand einen Schlitz zur Aufnahme einer an der Rückseite der Griffleiste angeformten T-förmigen Stegleiste auf. Somit ist immer ein sicherer Ansatz für Kammerelemente an der Rückseite der Griffleiste gewährleistet. In zweckmäßiger Weise sind die den Spülkasten bildenden Kammerelemente aus zwei längs angeordneten Kammerelementen und einem quer dazu angeordneten Kammerelement gebildet. Dabei ist die quer angeordnete Kammer mit der freien Längswand an der Rückseite der Griffleiste festlegbar. In vorteilhafter Weise kann optional das quer angeordnete Kammerelement an der Griffleiste fest montiert werden, wobei die längs angeordneten Kammerelemente trennbar von dem quer angeordneten Kammerelement sind. Somit ergibt sich insbesondere eine Teilentnahme der Kammerelemente, die ebenfalls noch hinreichend die Spülungsreinigung für das Einschubfach gewährleistet.

Ebenso betrifft die Erfindung auch ein Verfahren zur Reinigung eines Einschubfaches für einen als Schub ausgebildeten Spülkasten einer Waschmaschine, wobei der Spülkasten mit mehreren Kammern zur Vorhaltung von pulverförmigen und/oder flüssigen Waschmitteln ausgestattet ist und die eingeleitete Waschflüssigkeit das Waschmittel aus den jeweiligen Kammern in den Laugenbehälter spült. Das Verfahren zeichnet sich dadurch aus, dass zur Reinigung des Einschubfaches zunächst die Kammern aus dem Schub herausgenommen werden, wobei dann in einem zweiten Schritt das Einschubfach mit der von den Kammern getrennten Griffleiste verschlossen wird, so dass sich ein geschlossener Spülraum bildet, der dann mit Waschflüssigkeit programmgesteuert durchgespült werden kann damit die Waschmittelreste an der Oberfläche des Einschubkastens sich lösen und somit in den Laugenbehälter gespült werden.

Ein Ausführungsbeispiel der Erfindung ist in den Zeichnungen rein schematisch dargestellt und wird nachfolgend näher beschrieben. Es zeigt:
- Figur 1: eine Frontansicht einer Waschmaschine;
- Figur 2: eine erste Ansicht einer geschnittenen Darstellung in Seitenansicht der Waschmaschine gemäß der Figur 1;
- Figur 3: eine zweite Ansicht einer geschnittenen Darstellung der Wachmaschine gemäß der Figur 1, wobei die Kammerelemente von der Griffleiste getrennt sind;
- Figur 4: eine dritte Ansicht einer geschnittenen Darstellung der Wachmaschine gemäß der Figur 1, wobei in dieser Ausführungsform das quer angeordnete Kammerelement an der Griffleiste verbleibt;
- Figur 5: eine perspektivisch Darstellung der Griffleiste mit ansetzbarem Kammerelement;
- Figur 6: eine Detailansicht des Schubes mit angesetzter Kammerwand; und
- Figur 7: eine weitere perspektivische Darstellung in Detailansicht der Griffleiste im angesetzten Zustand an der Frontwand der Waschmaschine.

Die Figur 1 in Zusammenschau mit den Figuren 2, 3 und 4 zeigen eine Waschmaschine 1 mit einem in einem Gehäuse 2 angeordneten Laugenbehälter 3, in dem eine Trommel 4 drehbar gelagert ist. In dem Gehäuse 2 befindet sich ebenfalls ein als Schub 5 ausgebildeter Spülkasten 6 mit Kammerelementen 7 zur Vorhaltung eines nicht näher dargestellten pulverförmigen und/oder flüssigen Waschmittels, welches von eingeleiteter Waschflüssigkeit 8, dargestellt anhand der Pfeile, aus den jeweiligen Kammerelementen 7 in den Laugenbehälter 3 einspülbar ist. Wie insbesondere aus den geschnittenen Ansichten der Figuren 2, 3, und 4 zu erkennen ist, ist der Schub 5 in einem Einschubfach 9 hinter der Frontwand 10 des Gehäuses 2 angeordnet. Wie insbesondere aus der Zusammenschau der Figuren 2, 3 und 5 ersichtlich ist, besteht der aus einem Schub 5 gebildete Spülkasten 6 aus Kammerelementen 7 und einer an den Kammerelementen 7 trennbar als Verschluss für das Einschubfach 9 an der Gehäusefront 10 wirkenden Griffleiste 11. Dabei ist, wie insbesondere aus der Figur 3 und 5 deutlich zu erkennen ist, die Griffleiste 11 als separates Teil an die Öffnung 12 des Einschubfaches 9 an der Frontwand 10 des Gehäuses 2 ansetzbar. Dadurch wird ein geschlossener Spülraum 13, wie dies deutlich wird in den Figuren 3 und 4, für die Selbstreinigung des Einschubfaches 9 mit Waschflüssigkeit 8 gebildet. Aus den Figuren 3 und 4 geht deutlich hervor, wie die durch Pfeile angedeutete Waschflüssigkeit 8 in das von Kammerelementen 7 befreite Schubfach 5 eindringt. Dabei dringt durch die Düsen 14 der Einsprüheinrichtung die Waschflüssigkeit 8 unmittelbar auf den Einschubfachboden und/oder Seitenwände, so dass diese von dem Biofilm und den Waschmittelresten befreit werden, und diese durch den Anschluss 15 in den Laugenbehälter 3 gespült werden.

In zweckmäßiger Weise ist dabei die separat eingesetzte Griffleiste 11 für die Reinigung mit Wachflüssigkeit 8 programmgesteuert verriegelbar. Somit wird gewährleistet, dass kein ungewollter Zugang in den Spülraum 13 des Einspülfachs 9 für den Bediener gegeben ist, wenn das Reinigungsprogramm läuft. Im normalen Betrieb beim Ablauf eines Programms zum Wäschewaschen sind in zweckmäßiger Weise drei nicht näher dargestellte verbundene Kammerelemente 7 an der Rückwand der Griffleiste 11 angeordnet. Zur Festlegung der Kammerelemente 7 sind an einer der Kammerwände Ösenelemente 16 angeformt, wie diese in der Figur 5 in der Perspektive erkennbar sind. Die Ösenelemente 16 wirken hierbei mit an der Rückseite der Griffleiste 11 angeformten Hakenelementen 17 zusammen. Wie aus der Figur 5 zu erkennen ist, sind an der Kammerwand wenigstens zwei übereinander angeordnete Reihen 18 und 19 mit Ösenelementen 16 angeformt. Dabei wirkt die obere Reihe 18 von Ösenelementen 16 mit an der Rückseite der Griffleiste 11 angeformten Rastnasen 20 zusammen, wobei die untere Reihe 19 von Ösenelementen 16 mit angeformten Haken 21 zusammenwirken. Es versteht sich nun von selbst, dass zunächst die Haken in die untere Reihe 19 eingehängt werden, wobei dann in die obere Reihe 18 die Rastnasen 20 eingreifen. Um insbesondere den Ansetzvorgang gezielt und einfach zu ermöglichen weist die obere Reihe 18 ein als Zentrieröse 22 ausgebildetes mittleres Ösenelement auf, wobei dieses in der vorderen Wand einen Schlitz 23 aufweist zur Aufnahme eines an der Rückseite der Griffleiste 11 angeformten nicht erkennbaren T-förmigen Stegelementes. Um insbesondere hier den Einfädelvorgang zu begünstigen, wird zunächst das Stegelement an der Zentrieröse 22 angesetzt, bevor dann die Haken 21 und die Rastnasen 20 an den Ösenreihen 18 und 19 angesetzt werden.

Nach einer besonders vorteilhaften Ausgestaltung der Erfindung sind die den Spülkasten 6 bildende Kammerelemente 7 aus zwei längs angeordneten Kammern und einer quer dazu angeordneten Kammer gebildet. Hierzu ist die quer angeordnete Kammer mit der freien Längswand an der Rückseite der Griffleiste 11 festlegbar. Optional kann hierbei vorgesehen werden, wie dies insbesondere in der Figur 4 gezeigt wird, dass das quer angeordnete Kammerelement 7 an der Griffleiste 11 fest montiert ist, wobei die längs angeordneten Kammerelemente 7 trennbar von dem quer angeordneten Kammerelement 7 sind.

Die Erfindung betrifft in gleicher Weise auch das Verfahren zur Reinigung eines Einschubfaches 9 für einen als Schub 5 ausgebildeten Spülkasten 6 einer Wachmaschine 1, in dessen Gehäuse 2 ein Laugenbehälter 3 mit einer drehbar gelagerten Trommel 4 angeordnet ist, wobei der Spülkasten 6 mit mehreren Kammerelementen 7 zur Vorhaltung von pulverförmigen und flüssigen Waschmitteln ausgestattet ist und wobei die eingeleitete Waschflüssigkeit 8 das Waschmittel aus den jeweiligen Kammerelementen 7 in den Laugenbehälter 3 einspült. Nach dem Verfahren wird erfindungsgemäß vorgeschlagen, dass zur Reinigung des Einschubfaches 9 zunächst die Kammerelemente 7 aus dem Einschubfach 9 herausgenommen werden, so dass sich die Situation wie in Figur 3 ergibt. Dann wird das Einschubfach 9 wieder mit der Griffleiste 11 des Schubes 5 verschlossen, bevor dann der als ein geschlossener Spülraum 13 sich darstellende Bereich ergibt, der dann mit Waschflüssigkeit programmgesteuert, wie dies in der Figur 3 und 4 zu sehen ist, durchspült wird. Somit kann in effizienter Weise der Waschmittelrest von der Oberfläche des Einschubfachs 9 gelöst werden und in den Laugenbehälter 3 eingespült werden.

Alternativ kann gemäß Fig. 4 auch ein Kammerelement 7 an der Griffleiste verbleiben, um dort ein Reinigungsmittel zum Reinigen des Einschubfachs 9 einzufüllen, das dann beim Reinigungsprogramm mit ausgespült wird, wie mit dem Pfeil 16 skizziert, und die Reinigung und/oder Desinfektion intensiviert.

## Patentansprüche

1. Waschmaschine (1) mit einem in einem Gehäuse (2) angeordneten Laugenbehälter (3), in dem eine Trommel (4) drehbar gelagert ist, sowie einem als Schub (5) ausgebildeten Spülkasten (6) mit Kammerelementen (7) zur Vorhaltung eines pulverförmigen und eines flüssigen Waschmittels, welche von eingeleiteter Waschflüssigkeit (8) aus den jeweiligen Kammerelementen (7) in den Laugenbehälter (3) einspülbar sind, wobei der Schub (5) in einem Einschubfach (9) hinter der Frontwand (10) des Gehäuses (2) angeordnet ist, wobei der aus einem Schub (5) gebildete Spülkasten (6) aus Kammerelementen (7) und einer von den Kammerelementen (7) trennbaren als Verschluss für die Öffnung (12) des Einschubfachs (9) an der Frontwand (10) des Gehäuses (2) wirkenden Griffleiste (11) besteht,
**dadurch gekennzeichnet,**
**dass** die Griffleiste (11) als separates Teil an die Öffnung (12) des Einschubfachs (9) an der Frontwand (10) des Gehäuses (2) ansetzbar ist, zur Bildung eines geschlossenen Spülraumes (13) für die selbsttätige Reinigung des Einschubfaches (9) mit Waschflüssigkeit (8).

2. Waschmaschine nach Anspruch 1,
**dadurch gekennzeichnet,**
**dass** die separat angesetzte Griffleiste (11) für die Reinigung mit Waschflüssigkeit (8) programmgesteuert verriegelbar ist.

3. Waschmaschine nach Anspruch 1,
**dadurch gekennzeichnet,**
**dass** mindestens drei verbundene Kammerelemente (7) an der Rückwand der Griffleiste (11) angeordnet sind.

4. Waschmaschine nach Anspruch 3,
**dadurch gekennzeichnet,**
**dass** zur Festlegung der Kammerelemente (7) an einer der Kammerwände Ösenelemente (16) angeformt sind, die mit an der Rückseite der Griffleiste (11) angeformten Hakenelementen (17) zusammenwirken.

5. Waschmaschine nach Anspruch 4,
**dadurch gekennzeichnet,**
**dass** an der Kammerwand der Kammerelemente (7) wenigstens zwei übereinander angeordnete Reihen (18) und (19) mit Ösenelementen (16) angeformt sind.

6. Waschmaschine nach Anspruch 5,
**dadurch gekennzeichnet,**
**dass** die obere Reihe (18) von Ösenelementen (16) mit an der Rückseite der Griffleiste (11) angeformten Rastnasen (20) und die untere Reihe (19) von Ösenelementen (16) mit angeformten Haken (21) zusammenwirken.

7. Waschmaschine nach Anspruch 6,
**dadurch gekennzeichnet,**
**dass** die obere Reihe (18) drei Ösenelemente (16) aufweist wobei das mittlere Ösenelement (16) als Zentrieröse (22) ausgebildet ist.

8. Waschmaschine nach Anspruch 7,
**dadurch gekennzeichnet,**
**dass** die Zentrieröse (22) in der vorderen Wand einen Schlitz (23) aufweist, zur Aufnahme eines an der Rückseite der Griffleiste (11) angeformten T-förmigen Stegelementes.

9. Waschmaschine nach Anspruch 1,
**dadurch gekennzeichnet,**
**dass** die den Spülkasten (6) bildenden Kammerelemente (7) aus zwei längs angeordneten Kammern und einer quer dazu angeordneten Kammer gebildet sind.

10. Waschmaschine nach Anspruch 9,
**dadurch gekennzeichnet,**
**dass** die quer angeordnete Kammer mit der freien Längswand an der Rückseite der Griffleiste (11) festlegbar ist.

11. Waschmaschine nach Anspruch 10,
**dadurch gekennzeichnet,**
**dass** die quer angeordnete Kammer optional an der Griffleiste (11) fest montiert ist, wobei die längs angeordneten Kammern trennbar von der quer angeordneten Kammer sind.

12. Verfahren zur Reinigung eines Einschubfachs (9) für einen als Schub (5) ausgebildeten Spülkasten (6) einer Waschmaschine (1), in dessen Gehäuse (2) ein Laugenbehälter (3) mit einer drehbar gelagerten Trommel (4) angeordnet ist, wobei der Spülkasten (6) mit mehreren Kammerelementen (7) zur Vorhaltung von pulverförmigen und flüssigen Waschmitteln ausgestattet ist und die eingeleitete Waschflüssigkeit (8) das Waschmittel aus den jeweiligen Kammerelementen (7) in den Laugenbehälter (3) einspült,
**dadurch gekennzeichnet,**
**dass** zur Reinigung des Einschubfachs (9) zunächst der Schub (5) mit den Kammerelementen (7) aus der Öffnung (12) heraus genommen wird, zumindest ein Teil der Kammerelmente von der Griffleiste (11) entfernt werden und anschließend die Öffnung (12) des Einschubfachs (9) mit der Griffleiste (11) des Schubes (5) verschlossen wird, so dass ein geschlossener Spülraum (13) gebildet wird, der dann mit Waschflüssigkeit (8) programmgesteuert durchspült wird, um Waschmittelreste von der Oberfläche des Einschubkastens (9) zu lösen und in den Laugenbehälter (3) zu spülen.

## Claims

1. Washing machine (1) comprising a suds container (3) arranged in a housing (2), in which suds container a drum (4) is rotatably mounted, and comprising a dispensing container (6) which is formed as a drawer (5) and comprises chamber elements (7) for storing a powdered and a liquid detergent which can be flushed from the respective chamber elements (7) into the suds container (3) by washing liquid that is introduced, the drawer (5) being arranged in a slide-in compartment (9) behind the front wall (10) of the housing (2), the dispensing container (6) formed by a drawer (5) consisting of chamber elements (7) and a handle strip (11) which functions as a closure for the opening (12) in the slide-in compartment (9) on the front wall (10) of the housing (2) and is separable from the chamber elements (7), **characterised in that** it is possible to position the handle strip (11) as a separate part on the opening (12) in the slide-in compartment (9) on the front wall (10) of the housing (2) to form an enclosed rinsing chamber (13) for automatically cleaning the slide-in compartment (9) using washing liquid (8).

2. Washing machine according to claim 1, **characterised in that** the separately positioned handle strip (11) can be locked in a program-controlled manner for the cleaning with washing liquid (8).

3. Washing machine according to claim 1, **characterised in that** at least three connected chamber elements (7) are arranged on the rear wall of the handle strip (11).

4. Washing machine according to claim 3, **characterised in that** eye elements (16) for attaching the chamber elements (7) are integrally formed on one of the chamber walls, and interact with the hook elements (17) that are integrally formed on the back of the handle strip (11).

5. Washing machine according to claim 4, **characterised in that** at least two rows (18) and (19) arranged one above the other and having eye elements (16) are integrally formed on the chamber wall of the chamber elements (7).

6. Washing machine according to claim 5, **characterised in that** the upper row (18) of eye elements (16) interacts with locking projections (20) integrally formed on the back of the handle strip (11) and the lower row (19) of eye elements (16) interacts with integrally formed hooks (21).

7. Washing machine according to claim 6, **characterised in that** the upper row (18) comprises three eye elements (16), the middle eye element (16) being formed as a centring eye (22).

8. Washing machine according to claim 7, **characterised in that** the centring eye (22) has a slit (23) in the front wall for receiving a T-shaped web element which is integrally formed on the back of the handle strip (11).

9. Washing machine according to claim 1, **characterised in that** the chamber elements (7) forming the dispensing container (6) are formed by two longitudinally arranged chambers and one chamber arranged transversely thereto.

10. Washing machine according to claim 9, **characterised in that** the transversely arranged chamber having the free longitudinal wall can be attached to the back of the handle strip (11).

11. Washing machine according to claim 10, **characterised in that** the transversely arranged chamber is optionally securely mounted on the handle strip (11), the longitudinally arranged chambers being separable from the transversely arranged chamber.

12. Method for cleaning a slide-in compartment (9) for a dispensing container (6) of a washing machine (1) formed as a drawer (5), in the housing (2) of which a suds container (3) comprising a rotatably mounted drum (4) is arranged, the dispensing container (6) being equipped with a plurality of chamber elements (7) for storing powdered and liquid detergent and the washing liquid (8) that is introduced flushing the detergent out of the respective chamber elements (7) into the suds container (3), **characterised in that**, in order to clean the slide-in compartment (9), first the drawer (5) comprising the chamber elements (7) is removed from the opening (12), at least some of the chamber elements are removed from the handle strip (11) and then the opening (12) in the slide-in compartment (9) is closed using the handle strip (11) of the drawer (5), such that a closed rinsing chamber (13) is formed, which is then flushed through with washing liquid (8) in a program-controlled manner in order to loosen detergent residue from the surface of the slide-in compartment (9) and flush said residue into the suds container (3).

## Revendications

1. Machine à laver (1), avec une cuve de lessivage (3) disposée dans un carter (2) dans lequel un tambour (4) est supporté en rotation, ainsi qu'avec un boîtier de lavage (6), constitué en tant que tiroir (5), avec des éléments de chambre (7) pour le stockage d'un détergent pulvérulent ou liquide qui peut être injecté à partir des éléments de chambre (7) dans la cuve de lessivage (3) par du liquide de lavage (8) introduit, le tiroir (5) étant disposé dans un compartiment à tiroir (9) derrière la paroi frontale (10) du carter (2), le boîtier de lavage (6) constitué d'un tiroir se composant d'éléments de chambre (7) et d'une baguette de préhension (11) pouvant être séparée des éléments de chambre (7) et agissant en tant qu'obturation pour l'ouverture (12) du compartiment à tiroir (9) sur la paroi frontale (10) du carter (2), **caractérisée en ce que** la baguette de préhension (11) peut être posée en tant que partie séparée sur l'ouverture (12) du compartiment à tiroir (9) sur la paroi frontale (10) du carter (2) afin de former un espace de lavage (13) fermé pour le nettoyage automatique du compartiment à tiroir (9) avec du liquide de lavage (8).

2. Machine à laver selon la revendication 1, **caractérisée en ce que** la baguette de préhension (11) mise en place séparément pour le nettoyage avec du liquide de lavage (8) peut être verrouillée selon une commande par programme.

3. Machine à laver selon la revendication 1, **caractérisée en ce qu'**au moins trois éléments de chambre (7) raccordés sont disposés sur la paroi arrière de la baguette de préhension (11).

4. Machine à laver selon la revendication 3, **caractérisée en ce que**, pour l'immobilisation des éléments de chambre (7) sur une des parois de chambre, il est formé des éléments d'oeillet (16) qui coopèrent avec des éléments de crochet (17) formés sur le côté arrière de la baguette de préhension (11).

5. Machine à laver selon la revendication 4, **caractérisée en ce que**, sur la paroi de chambre des éléments de chambre (7), il est formé au moins deux rangées (18) et (19), disposées l'une au-dessus de l'autre, avec des éléments d'oeillet (16).

6. Machine à laver selon la revendication 5, **caractérisée en ce que** la rangée supérieure (18) d'éléments d'oeillet (16) coopère avec des becs d'encliquetage (20) formés sur le côté arrière de la baguette de préhension (11), et la rangée inférieure (19) d'éléments d'oeillet (16) coopère avec des crochets (21) formés.

7. Machine à laver selon la revendication 6, **caractérisée en ce que** la rangée supérieure (18) présente trois éléments d'oeillet (16), dans laquelle l'élément d'oeillet (16) central est constitué en tant qu'oeillet de centrage (22).

8. Machine à laver selon la revendication 7, **caractérisée en ce que** l'oeillet de centrage (22) présente dans la paroi avant une fente (23) destinée à recevoir un élément de nervure en forme de T formé sur le côté arrière de la baguette de préhension (11).

9. Machine à laver selon la revendication 1, **caractérisée en ce que** les éléments de chambre (7) formant le boîtier de lavage (6) sont formés de deux chambres disposées longitudinalement et d'une chambre disposée de façon transversale par rapport à celles-ci.

10. Machine à laver selon la revendication 9, **caractérisée en ce que** la chambre disposée de façon transversale peut être immobilisée avec la paroi longitudinale libre sur le côté arrière de la baguette de préhension (11).

11. Machine à laver selon la revendication 10, **caractérisée en ce que**, en option, la chambre disposée de façon transversale peut être montée de façon fixe sur la baguette de préhension (11), dans laquelle les chambres disposées longitudinalement peuvent être séparées de la chambre disposée de façon transversale.

12. Procédé de nettoyage d'un compartiment à tiroir (9) pour un boîtier de lavage (6) d'une machine à laver (1) constitué en tant que tiroir (5), dans le carter (2) duquel est disposée une cuve de lessivage (3) avec un tambour (4) supporté en rotation, dans lequel le boîtier de lavage (6) est équipé de plusieurs éléments de chambre (7) destinés à stocker des détergents pulvérulents et liquides, et le liquide de lavage (8) introduit injecte dans la cuve de lessivage (3) le détergent en provenance des éléments de chambre (7) respectifs, **caractérisé en ce que**, pour le nettoyage du compartiment à tiroir (9), le tiroir (5) avec les éléments de chambre (7) est d'abord extrait de l'ouverture (12), au moins une partie des éléments de chambre sont enlevés de la baguette de préhension (11), et ensuite l'ouverture (12) du compartiment à tiroir (9) est obturée avec la baguette de préhension (11) du tiroir (5) de telle sorte qu'un espace de lavage (13) fermé est formé qui est ensuite rincé avec le liquide de lavage (8) selon une commande par programme afin de détacher les résidus de détergent de la surface du compartiment à tiroir (9) et les chasser dans la cuve de lessivage (3).
